# EUROPÄISCHE PATENTANMELDUNG

(11) **EP 1 457 125 A1**
(43) Veröffentlichungstag der Anmeldung: **15.09.2004**
(21) Anmeldenummer: 03005333.4
(22) Anmeldetag: 12.03.2003
(51) Int. Cl.: A43B 7/06, A43B 13/18

(54) **Sohlenanordnung für Schuhe**

(71) Anmelder: Lederer, Stefan, 80805 München (DE)
(72) Erfinder: Lederer, Stefan, 80805 München (DE)
(74) Vertreter: Hoffmann, Eckart, Dipl.-Ing.

(57) **Zusammenfassung**

Eine Sohlenanordnung für einen Schuh mit einem Schuhschaft mit Brandsohle umfaßt eine der Brandsohle zugewandte Hartschicht (2) aus einem Kunststoffmaterial mit einer Shore-Härte im Bereich von 20D bis 90D, die sowohl im Fersenbereich als auch im Vorderfußbereich von Ventilationslöchern (22) durchsetzt ist, und eine mit der Hartschicht (2) an deren der Brandsohle abgewandten Seite verbundene Laufsohlenschicht (4), die mit Profilvorsprüngen (42) versehen ist. Die Vorsprünge (42) sind hohl, zur Hartschicht hin geöffnet sind und jeweils mit mindest einem der Ventilationslöcher (22) in der Hartschicht (2) ausgerichtet.

## Beschreibung

Die Erfindung betrifft eine Sohlenanordnung für einen Schuh, insbesondere einen Sportschuh.

In den letzten Jahren ist die Nachfrage nach Sportschuhen, z.B. Wander- oder Trekkingschuhen, gestiegen, die möglichst leicht sein sollen, aber dennoch dem Fuß ausreichende Stabilität bieten sollen. Außerdem sollte der Schuhboden elastisch federnd bzw. dämpfend sein, um einer Fußermüdung vorzubeugen.

Sportschuhe weisen in der Regel eine mit der Brandsohle (bzw. Strobelsohle bei gestrobelten Schuhen) an deren Außenseite verklebte relativ weiche Zwischensohle auf, üblicherweise als Keil bezeichnet, die etwa aus geschäumtem Kunststoff, meistens Polyurethan, besteht und dämpfend wirkt. An den Keil ist die Laufsohle, in der Regel aus Gummi oder einem gummiartigen, abriebbeständigen Kunststoff, angeklebt. Zur Erzielung einer ausreichenden Dämpfung beim Auftreten muß der Keil aus elastischem Material ziemlich dick sein, ohne dabei jedoch nennenswert zur Stabilität des Schuhs beizutragen. Je leichter und dünner das Material der Sohle ist, desto weniger Stabilität hat der Schuh. Auch Luftposter sind, insbesondere im Fersenbereich als Dämpfungsmittel eingesetzt worden.

Es sind verschiedenste Lösungen zur Verbesserung der Stabilität insbesondere von Sportschuhen bekannt geworden, die meistens spezielle Ausgestaltungen der Brandsohle betreffen. Die bekannten Lösungen sind voluminös und/oder schwer.

Ein weiteres bekanntes Problem bei Schuhen ist die Belüftung des Schuhinnenraums. Auch hier sind vielfältige Lösungen überwiegend in der Form von Einlegesohlen bekannt. Die EP-B-1 121 030 beschreibt eine offensichtlich als Einlegesohle gedachte Schuhsohlein deren Inneren Kanäle ausgebildet sind, die über Ventilationslöcher mit der Sohlenoberseite kommunizieren. Im Fersenbereich der Sohle ist eine Luftpumpe untergebracht, durch die beim Gehen Luft in die Kanäle gepumpt wird. Aus dem DE-U-90 16 428 ist eine zweischichtige Einlegesohle bekannt, zwischen deren beiden Schichten Luftkanäle ausgebildet sind, die mit Ventilationslöchern in der oberen Schicht und mit Kerben kommunizieren, die an verschiedenen Stellen längs dem Umfangsrand der Einlegesohle beide Schichten durchsetzend ausgebildet sind.

Aus der DE 474 016 ist eine Brandsohlenauflage bekannt, die aus einer ersten Schicht aus Gummi oder einem ähnlichen elastischen Stoff besteht und mit Anhöhungen etwa in der Form von Halbkugeln versehen ist. Im obersten Punkt dieser Anhöhungen ist jeweils eine Öffnung ausgebildet. Auf den Anhöhungen befindet sich, der Schuhinnenseite zugewandt eine zweite Schicht, die luftdurchlässig ist und so steif ist, daß die Anhöhungen der darunterliegenden Schicht nicht fühlbar werden.

Durch das Zusammendrücken und Entspannen der Anhöhungen beim Gehen wird eine ständige Luftströmung erzeugt. Da diese Brandsohlenauflage eine gewisse Dicke aufweisen muß, soll sie denn wirksam sein, muß der Schuh entsprechend groß sein. Außerdem wird durch dieses zusätzliche Teil der Schuh insgesamt deutlich verteuert. Eine ähnlich aufgebaute Innensohle ist aus der DE-U-89 00 237 bekannt, bei der die Anhöhungen aufweisende Schicht aus Polyurethan, Silikon oder vulkanisierbarem Moosgummi mit einer Shore-Härte zwischen 10 und 70 besteht.

Bei all den vorgenannten Bekannten Lösungen zur pneumatischen Dämpfung und/oder Belüftung ist ein zusätzliches Sohlenteil als Luftreservoir erforderlich, um die vorgesehene Wirkung zu erzielen. Hierdurch werden nicht nur die Kosten des Schuhs erhöht, sondern vor allem auch die Gesamtdicke des Schuhbodens.

Aufgabe der Erfindung ist es, einen Schuh zu schaffen, dessen Sohle trotz eines leichten und relativ dünnen Aufbaus dem Schuh ausreichende Stabilität verleiht, zugleich auch noch eine Belüftung des Schuhinnenraums bewirken kann und die Kosten des Schuhs nicht nennenswert erhöht.

Diese Aufgabe wird erfindungsgemäß mit einer Sohlenanordnung gemäß Patentanspruch 1 gelöst. Vorteilhafte Weiterbildungen der Erfindung sind Gegenstand der Unteransprüche.

Die Verwendung einer hier als Hartschicht bezeichneten harten Kunststoffschicht in der Sohlenanordnung eines Schuhs bietet die erwünschte hohe Stabilität bei niedrigem Gewicht und geringer Dicke. Eine Hartschicht aus einem thermoplastischen Polyurethan (TPU) mit einer Shore-Härte von 50D bis 75D, aus Nylon mit einer Shore-Härte von 50D bis 70D und einem E-Modul von 800-2200 N/mm, oder aus einem vergleichbarem Material ist besonders geeignet. Durch die Formgebung der Hartschicht läßt sich die Stabilität noch beeinflussen. Wenn die Hartschicht beispielweise im Bereich der Fußwölbung flach ist, setzt sie einem Verbiegen beim Abrollen nur geringen Widerstand entgegen, bietet aber dennoch einen hohen Torsionswiderstand um die Längsachse. Im Fersenbereich sowie - in geringerem Maß - im Vorderfußbereich, kann der Torsionswiderstand durch an den Seitenrändern hochgezogene Schürzen noch erhöht werden.

An der der Brandsohle des Schuhschafts abgewandten Seite der Hartsohle ist die Laufsohlenschicht aus Naturkautschuk oder einem diesem vergleichbaren Material befestigt. Die Laufsohlenschicht kann sich als ein Teil durchgehend vom Fersenbereich zum Vorderfußbereich erstrecken; sie kann aber auch, etwa zur Gewichtsverminderung, aus mehreren, insbesondere aus zwei gesonderten Teilen bestehen. Die Laufsohlenschicht kann mit der Hartschicht dauerhaft verbunden, insbesondere verklebt sein. Alternativ kann sie lös- und damit auswechselbar mit der Hartschicht verbunden sein.

Die Laufsohlenschicht weist in üblicher Weise ein Sohlenprofil auf, das von Vorsprüngen gebildet wird, die erfindungsgemäß hohl und zur Hartschicht hin offen sind. Wenn ein solcher Profilvorsprung beim Gehen zusammendrückt wird und dabei das Volumen seines Hohlraums zwangsläufig verkleinert wird, wird die Luft in dem Hohlraum komprimiert. In der Hartschicht sind Ventilationslöcher ausgebildet, durch die die Luft zu der der Brandsohle zugewandten Seite der Hartschicht hin entweichen kann. Wenn im Verlauf des Abrollens der Druck auf den Profilvorsprung nachläßt, sorgt dessen Eigenelastizität dafür, daß er sich wieder in seine normale Form entspannt. Hierbei wird Luft auf dem gleichen Wege, auf dem sie zuvor abgeführt wurde, wieder angesogen. Wenn die Brandsohle des Schuhschafts luftdurchlässig ist, kann diese Luft durch die Brandsohle in das Inneren des Schuhschafts und wieder aus diesem heraus strömen. Aufgrund der Mehrzahl solcher Profilvorsprünge, die im Verlauf des Abrollens nacheinander zusammengedrückt und wieder frei gegeben werden, stellt sich eine Pumpwirkung ein, die einen ständigen Luftaustausch zwischen den Hohlräumen der Profilvorsprünge und dem Inneren des Schuhschafts durch die Ventilationslöcher in der Hartschicht sowie die luftdurchlässige Brandsohle zur Folge hat.

Gleichzeitig wird eine pneumatische Dämpfung dadurch erreicht, daß die Ventilationslöcher in der Hartschicht so bemessen sind, daß sie einen dem gewünschten Dämpfungsgrad entsprechenden Luftwiderstand bilden.

In dieser Weise erzielt die erfindungsgemäße Sohlenanordnung gleichzeitig die folgenden vier Merkmal und Wirkungen:
1. eine hohe Stabilität des Schuhs, insbesondere eine hohe Verwindungssteifigkeit,
2. ein geringes Gewicht,
3. eine hohe Dämpfung, die relative unabhängig von den Materialeigenschaften und der Sohlendicke, etwa durch den Durchmesser der Ventilationslöcher, vorgebbar ist, und schließlich
4. eine ständige Belüftung des Inneren des Schuhschafts.

Ein Ausführungsbeispiel der Erfindung wird nachfolgend anhand der beiliegenden Zeichnungen im einzelnen erläutert. Es zeigen:
- Fig. 1: eine Längsschnittansicht der Sohlenanordnung,
- Fig. 2 (a): eine Seitenansicht der Hartschicht,
- Fig. 2 (b): eine Seitenansicht der Laufsohlenschicht,
- Fig. 3: eine perspektivische Explosionsdarstellung der Sohlenanordnung, und
- Fig. 4: eine Teilschnittansicht des Randes der Laufsohlenschicht in vergrößertem Maßstab.

Fig. 1 zeigt die Sohlenanordnung mit an der Hartschicht 2 befestigter Laufsohlenschicht 4. Fig. 2 (a) und (b) zeigen die Hartschicht 2 bzw. die Laufsohlenschicht 4 voneinander getrennt in der Seitenansicht. Fig. 3 zeigt die Hartschicht 2 und die Laufsohlenschicht 4 ebenfalls voneinander getrennt in der perspektivischen Draufsicht. Beim dargestellten Beispiel ist die Laufsohlenschicht zweiteilig ausgebildet und umfaßt ein Fersenteil 4a und ein Vorderteil 4b.

Wie am besten aus Fig. 2 (a) erkennbar, ist die Hartschicht zwei im vorderen Teil (rechts in der Figur) zwar leicht gekrümmt, aber im wesentlichen flach ausgebildet. Der Fersenteil ist dagegen von einem schürzenartig hochgezogenen Rand 21 umgeben. Die beiden Laufsohlenteile 4a und 4b weisen, mit Ausnahme der beiden im Mittelfußbereich einander zugewandten Querseiten überall einen schürzenartig hochgezogenen Rand 41 auf. Im Fersenbereich wird der Rand 21 der Hartschicht an seiner Innenseite mit dem nicht dargestellten Schuhschaft und an seiner Außenseite mit dem Rand 41 des Laufsohlenfersenteils 4a verklebt. Der Rand 41 des Laufsohlenvorderteils 4b wird direkt mit Schuhschaft verklebt.

Bei einer nicht dargestellten alternativen Ausführungsform wird die Laufsohlenschicht nicht mit der Hartschicht verklebt, sondern auswechselbar an ihr befestigt, beispielsweise verschraubt. In diesem ist der Rand 41 der Laufsohlenschicht vorzugsweise niedriger, wird zumindest nicht mit dem Schuhschaft verklebt. Statt dessen weist die Hartschicht auch im Vorderteil einen hochgezogenen Rand zur Aufnahme des Schuhschafts und zum Verkleben mit dem Schuhschaft auf.

Die Laufsohlenschicht ist in an sich üblicher Weise mit einer Vielzahl von Profilvorsprüngen 42 versehen, die hier jedoch hohl und zur Oberseite (der Hartschicht zugewandt) offen sind. In Ausrichtung mit diesen Profilvorsprüngen 42 besitzt die Hartschicht Ventilationslöcher 22. Wenn ein solcher Profilvorsprung 42 beim Gehen zusammendrückt wird und dabei das Volumen seines Hohlraums zwangsläufig verkleinert wird, wird die Luft in dem Hohlraum komprimiert. Durch das zugehörige Ventilationsloch 22 entweicht die Luft zu der der Brandsohle des Schuhschafts zugewandten Seite der Hartschicht. Wenn die Brandsohle luftdurchlässig ist, führt dies zu einer Luftströmung in den Schuhschaft. Im Verlauf des Abrollens läßt der Druck auf den Profilvorsprung nach, so daß dessen Eigenelastizität dafür sorgt, daß er sich wieder in seine normale Form entspannt. Hierbei wird Luft auf dem gleichen Wege, auf dem sie zuvor abgeführt wurde, wieder angesogen. Aufgrund der Mehrzahl solcher Profilvorsprünge 42, die im Verlauf des Abrollens nacheinander zusammengedrückt und wieder frei gegeben werden, stellt sich eine Pumpwirkung ein, die einen ständigen Luftaustausch zwischen den Hohlräumen der Profilvorsprünge und dem Inneren des Schuhschafts durch die Ventilationslöcher 22 in der Hartschicht 2 sowie die Brandsohle zur Folge hat.

Gleichzeitig wird eine pneumatische Stoßdämpfung beim Auftreten erreicht, da die Luft im Hohlraum eines Profilvorsprungs 42 abhängig von der Querschnittsfläche der Ventilationslöcher 22 nur mehr oder weniger langsam entweichen kann.

Damit eine merkliche Wirkung der pneumatischen Dämpfung und Schuhbelüftung erreicht wird, müssen die Profilvorsprünge selbst eine Federsteife aufweisen, die klein im Vergleich zu der der pneumatischen Feder ist. Diese Federsteife kann durch das Material der Laufsohlenschicht sowie die Form der Profilvorsprünge beeinflußt werden.

Insbesondere die Profilvorsprünge am Außenrand der Laufsohlenschicht weisen zumindest an der Außenseite herstellungsbedingt eine größere Wandstärke auf. Damit auch diese Profilvorsprünge leicht verformbar bleiben, kann beispielsweise durch eine umlaufende Rille 42a eine Sollknickstelle geschaffen werden, wie in Fig. 4 gezeigt.

Es wird darauf hingewiesen, daß der Begriff "Brandsohle" im vorliegenden Text keine Beschränkung auf gezwickte Schuhe ausdrücken soll, sondern vielmehr stellvertretend für die Brandsohle gezwickter Schuhe und die Strobelsohle gestrobelter Schuhe verwendet wird.

## Patentansprüche

1. Sohlenanordnung für einen Schuh mit einem Schuhschaft mit Brandsohle, umfassend:
eine der Brandsohle zugewandte Hartschicht (2) aus einem Kunststoffmaterial mit einer Shore-Härte im Bereich von 50D bis 90D, die sowohl im Fersenbereich als auch im Vorderfußbereich von Ventilationslöchern (22) durchsetzt ist, und
eine mit der Hartschicht (2) an deren der Brandsohle abgewandten Seite verbundene Laufsohlenschicht (4), die mit Profilvorsprüngen (42) versehen ist,
wobei die Profilvorsprünge (42) hohl sind, zur Hartschicht hin geöffnet sind und jeweils mit mindest einem der Ventilationslöcher (22) in der Hartschicht (2) ausgerichtet sind.

2. Sohlenanordnung nach Anspruch 1, **dadurch gekennzeichnet, daß** die Laufsohlenschicht (4) aus zwei gesonderten Teilen, einem Fersenteil (4a) und einem Vorderteil (4b), besteht.

3. Sohlenanordnung nach einem der vorhergehenden Ansprüche, **dadurch gekennzeichnet, daß** die Hartschicht (2) an einem Teil ihres Außenrandes, insbesondere im Fersenbereich, mit einem einstückigen, wannenartig hochgezogenen Rand (21) versehen ist.

4. Sohlenanordnung nach einem der vorhergehenden Ansprüche, **dadurch gekennzeichnet, daß** die Laufsohlenschicht (4) wenigstens an einem Teil ihres Außenrandes mit einem einstückigen, wannenartig hochgezogenen Rand (42) versehen ist.

5. Sohlenanordnung nach einem der vorhergehenden Ansprüche, **dadurch gekennzeichnet, daß** in der Seitenwand zumindest eines Teiles der Profilvorsprünge (42) eine Rille (42a) ausgebildet ist, in deren Bereich die Wandstärke kleiner als in anderen Wandbereichen ist.
